# EUROPÄISCHE PATENTANMELDUNG

(11) **EP 4 653 677 A1**
(43) Veröffentlichungstag der Anmeldung: **26.11.2025**
(21) Anmeldenummer: 24177162.5
(22) Anmeldetag: 21.05.2024
(51) Int. Cl.: F02B 19/10, F02B 19/12, F02B 19/16, F02B 19/18

(54) **KOLBENMOTOR UND VERFAHREN ZUM BETREIBEN EINES KOLBENMOTORS**

(71) Anmelder: Pankl Racing Systems AG, 8605 Kapfenberg (AT)
(72) Erfinder: Reisenhofer, Michael, 8045 Graz (AT)
(74) Vertreter: Wirnsberger & Lerchbaum Patentanwälte OG

(57) **Zusammenfassung**

Die Erfindung betrifft einen Kolbenmotor, insbesondere Hubkolbenmotor, mit einem Brennraum (19), in welchen ein zündfähiges Gemisch einbringbar ist, um durch ein Zünden des Gemisches im Brennraum (19) mittels eines an den Brennraum (19) angrenzenden, bewegbaren Kolbens (18) eine Welle (22) in eine Drehbewegung um eine Motorachse (21) zu versetzen, und mit einer Vorkammer (1) , die mit dem Brennraum (19) über mehrere Strömungspfade (2) fluidisch verbunden ist, wobei die Strömungspfade (2) jeweils zumindest teilweise durch Überströmkanäle (3) gebildet sind, sodass das Gemisch im Brennraum (19) durch Zünden eines zündfähigen Gemisches in der Vorkammer (1) entzündbar ist, wobei die Strömungspfade (2) unterschiedliche Längen aufweisen. Um trotz unterschiedlich langer Strömungspfade (2) eine gleichzeitige Einleitung einer Verbrennung im Brennraum (19) an unterschiedlichen Positionen (5) erreichen zu können, ist erfindungsgemäß vorgesehen, dass zumindest ein Strömungspfad (2), welcher sich von einem Strömungspfad (2) mit einer maximalen Länge unterscheidet, eine Zwischenkammer (4) aufweist, in welche ein Überströmkanal (3) mündet, welcher die Zwischenkammer (4) mit der Vorkammer (1) verbindet, wobei die Zwischenkammer (4) einen Querschnitt aufweist, welcher größer ist als ein Querschnitt des in die Zwischenkammer (4) mündenden Überströmkanals (3).

Weiter betrifft die Erfindung ein Verfahren zum Betreiben eines Kolbenmotors wobei ein zündfähiges Gemisch in einem Brennraum (19) gezündet wird, welcher an einen Kolben (18) grenzt, welcher Kolben (18) mit einer um eine Motorachse (21) rotierenden Welle (22) verbunden ist, indem ein zündfähiges Gemisch in einer Vorkammer (1), welche mit dem Brennraum (19) über mehrere Strömungspfade (2) verbunden ist, gezündet wird, wonach sich Flammenfronten ausgehend von der Vorkammer (1) über die Strömungspfade (2) bis in den Brennraum (19) ausbreiten und das im Brennraum (19) befindliche Gemisch zünden, sodass die Welle (22) aufgrund eines Druckanstieges im Brennraum (19) mittels des Kolbens (18) bewegt wird.

## Beschreibung

Die Erfindung betrifft einen Kolbenmotor, insbesondere Hubkolbenmotor, mit einem Brennraum, in welchen ein zündfähiges Gemisch einbringbar ist, um durch ein Zünden des Gemisches im Brennraum mittels eines an den Brennraum angrenzenden, bewegbaren Kolbens eine Welle in eine Drehbewegung um eine Motorachse zu versetzen, und mit einer Vorkammer, die mit dem Brennraum über mehrere Strömungspfade fluidisch verbunden ist, wobei die Strömungspfade jeweils zumindest teilweise durch Überströmkanäle gebildet sind, sodass das Gemisch im Brennraum durch Zünden eines zündfähigen Gemisches in der Vorkammer entzündbar ist, wobei die Strömungspfade unterschiedliche Längen aufweisen.

Weiter betrifft die Erfindung ein Verfahren zum Betreiben eines Kolbenmotors, wobei ein zündfähiges Gemisch in einem Brennraum gezündet wird, welcher an einen Kolben grenzt, welcher Kolben mit einer um eine Motorachse rotierenden Welle verbunden ist, indem ein zündfähiges Gemisch in einer Vorkammer, welche mit dem Brennraum über mehrere Strömungspfade verbunden ist, gezündet wird, wonach sich Flammenfronten ausgehend von der Vorkammer über die Strömungspfade bis in den Brennraum ausbreiten und das im Brennraum befindliche Gemisch zünden, sodass die Welle aufgrund eines Druckanstieges im Brennraum mittels des Kolbens bewegt wird.

Aus dem Stand der Technik sind Motoren und Verfahren der eingangs genannten Art bekannt geworden, um insbesondere bei Ottomotoren zur Erreichung einer kurzen Durchbrennzeit im Brennraum ein Zünden des Gemisches im Brennraum über mehrere Positionen einzuleiten. Beispielsweise offenbart das Dokument AT 523836 A4 einen Hubkolbenmotor mit einer Vorkammer, welche über mehrere Überströmkanäle mit einem Brennraum verbunden ist, um ein Zünden des Gemisches im Brennraum an unterschiedlichen Positionen zu erreichen.

Es hat sich jedoch gezeigt, dass auch bei dem in diesem Dokument offenbarten Motor eine thermodynamisch nicht ideale Verbrennung erreicht wird, welche zu Verlusten führt.

Hier setzt die Erfindung an. Aufgabe der Erfindung ist es, einen Kolbenmotor der eingangs genannten Art anzugeben, welcher auf besonders effiziente Weise betrieben werden kann.

Weiter soll ein Verfahren der eingangs genannten Art angegeben werden, mit welchem eine besonders hohe Effizienz erreichbar ist.

Die erste Aufgabe wird erfindungsgemäß durch einen Kolbenmotor der eingangs genannten Art gelöst, bei welchem zumindest ein Strömungspfad, welcher sich von einem Strömungspfad mit einer maximalen Länge unterscheidet, mindesten eine Zwischenkammer aufweist, in welche mindestens ein Überströmkanal mündet, welcher die Zwischenkammer mit der Vorkammer verbindet, wobei die Zwischenkammer einen Querschnitt aufweist, welcher größer ist als ein Querschnitt des in die Zwischenkammer mündenden Überströmkanals.

Dadurch kann eine zumindest nahezu gleichzeitige Entzündung des Gemisches im Brennraum erreicht werden, wodurch die Effizienz erhöht werden kann.

Im Rahmen der Erfindung wurde erkannt, dass selbst bei einem Kolbenmotor, bei welchem eine Zündung von einer Vorkammer aus über Überströmkanäle in mehreren Positionen im Brennraum eingeleitet wird, aufgrund unterschiedlich langer Überströmkanäle die Flammenfronten den Brennraum zu unterschiedlichen Zeitpunkten erreichen, sodass die Zündung über die einzelnen Überströmkanäle zu spürbar unterschiedlichen Zeitpunkten erfolgt.

Erfindungsgemäß wird dieser Nachteil nun dadurch überwunden, dass in zumindest einem Strömungspfad, welcher nicht der Strömungspfad mit maximaler Länge ist, mindestens eine Zwischenkammer angeordnet ist. Die Zwischenkammer bewirkt eine Verzögerung der Flammausbreitung in diesem kürzeren Strömungspfad, sodass in dem Strömungspfad, welcher die Zwischenkammer aufweist, eine geringere mittlere Flammausbreitungsgeschwindigkeit erreicht wird als im längsten Strömungspfad. Die Flammenfronten erreichen somit trotz der unterschiedlichen Längen der Strömungspfade den Brennraum zumindest nahezu gleichzeitig, sodass verglichen mit Verfahren des Standes der Technik eine Zeitdifferenz zwischen dem Zeitpunkt, an welchem eine erste Flammenfront den Brennraum über erreicht, bis zu einem Zeitpunkt, zu welchem eine letzte Flammenfront den Brennraum erreicht, wesentlich verkürzt wird.

Die Zwischenkammer ist vorzugsweise derart ausgebildet, dass eine Strömungsgeschwindigkeit bzw. Flammausbreitungsgeschwindigkeit an der Zwischenkammer reduziert wird. Die Flammausbreitungsgeschwindigkeiten in den einzelnen Strömungspfaden können durch eine oder mehrere Zwischenkammern derart an die Längen der einzelnen Strömungspfade angepasst werden, dass entlang sämtlicher Strömungspfade idente Durchbrennzeiten erreicht werden und die von einer oder mehreren Vorkammern ausgehenden Flammenfronten die unterschiedlichen Positionen im Brennraum gleichzeitig erreichen.

Ein Kraftstoff, welcher für die Gemischbildung verwendet wird, kann beispielsweise Benzin, Diesel, Wasserstoff und/oder Erdgas sein.

Als Querschnitt des Überströmkanals bzw. Querschnitt der Zwischenkammer wird bevorzugt jeweils ein Querschnitt an einer Position eines durch den jeweiligen Überströmkanal bzw. die jeweilige Zwischenkammer verlaufenden Strömungspfades normal zu dem jeweiligen Strömungspfad verstanden.

Es ist bevorzugt vorgesehen, dass die Zwischenkammer entlang des Strömungspfades von der Vorkammer bis zum Brennraum zunächst eine Querschnittsvergrößerung und anschließend eine Querschnittsverkleinerung bewirkt.

Vorzugsweise ist die Zwischenkammer derart ausgebildet, dass die Querschnittsveränderung abrupt erfolgt. Bevorzugt ändert sich der Strömungsquerschnitt an einem Übergang zwischen Überströmkanal und Zwischenkammer in einem Bereich von weniger als 10 mm, vorzugsweise innerhalb von weniger als 5 mm, besonders bevorzugt weniger als 3 mm, entlang des Strömungspfades. Eine Querschnittsveränderung kann beispielsweise eine Querschnittsvergrößerung um zumindest den Faktor 1,5, vorzugsweise zumindest um den Faktor 2, besonders bevorzugt zumindest um den Faktor 3 bedeuten. Vorteilhaft abrupt verjüngt sich der Querschnitt bevorzugt entlang des Strömungspfads wieder am Ende der Zwischenkammer bzw. an einem Übergang von der Zwischenkammer zu einem auf die Zwischenkammer folgenden Überströmkanal. Eine derartige, vergleichsweise abrupte Querschnittsänderung bewirkt eine signifikante Reduktion einer Flammausbreitungsgeschwindigkeit, wodurch die Durchbrennzeiten entlang der kürzeren Strömungspfade an jene der längsten Strömungspfade angepasst werden können, um ein möglichst gleichzeitiges Zünden eines Gemisches im Brennraum zu erzielen. Die Zwischenkammer ist vorzugsweise als eine Verzögerungskammer ausgebildet, die dazu vorgesehen ist, eine Flammenausbreitung in Richtung Brennraum entlang des Strömungspfads zu verzögern.

Vorteilhaft ist es, wenn der Querschnitt des zumindest einen Überströmkanals, welcher die Vorkammer und die Zwischenkammer miteinander verbindet, größer ist als der Querschnitt von einem oder mehrerer Überströmkanäle, welche die Zwischenkammer und den Brennraum verbinden.

Ferner ist es vorteilhaft, wenn der Querschnitt des zumindest einen Überströmkanals, welcher die Vorkammer und die Zwischenkammer miteinander verbindet, größer ist als der Querschnitt von einem oder mehreren der Überströmkanäle, welche Strömungspfaden zugeordnet sind, die keine Zwischenkammern aufweisen.

Des Weiteren ist es vorteilhaft, wenn der Querschnitt von zumindest einem, vorzugweise aller Überströmkanäle, welche die Zwischenkammer und den Brennraum miteinander verbinden, kleiner ist als der Querschnitt der Zwischenkammer.

Vorzugsweise ist der maximale Querschnitt der Zwischenkammer größer als oder gleich wie eine Kanallänge des zumindest einen Überströmkanals, welcher die Vorkammer und die Zwischenkammer miteinander verbindet, und/oder größer als oder gleich wie eine Kanallänge des zumindest einen Überströmkanals, welcher die Zwischenkammer und die Brennkammer miteinander verbindet.

Vorteilhaft ist es weiter, wenn die Vorkammer lediglich über die Strömungspfade mit der Brennkammer verbunden ist.

Bevorzugt umfasst der Kolbenmotor zumindest einen Strömungspfad ohne Zwischenkammer, wobei dieser Strömungspfad vorzugsweise der längste Strömungspfad oder nicht der kürzeste Strömungspfad ist. Ein Strömungspfad ohne Zwischenkammer ist vorzugsweise gänzlich durch einen Überströmkanal, insbesondere mit einem konstanten Querschnitt, gebildet.

Vorzugsweise umfasst der Kolbenmotor zumindest zwei Strömungspfade ohne Zwischenkammer, die mit einem ersten Abstand zueinander in die Brennkammer münden, und zumindest zwei Strömungspfade mit zumindest einer Zwischenkammer, die mit einem zweiten Abstand zueinander in die Brennkammer münden, wobei der erste Abstand größer ist, vorteilhaft mindestens zweimal größer, besonders vorteilhaft mindestens viermal größer und ganz besonders vorteilhaft mindestens sechsmal größer ist, als der zweite Abstand.

Vorzugsweise ist der maximale Querschnitt der Zwischenkammer größer als der maximale Querschnitt des Überströmkanals.

Vorteilhaft ist, wenn jeder Querschnitt der Zwischenkammer größer ist als jeder Querschnitt des Überströmkanals.

Die Zwischenkammer kann grundsätzlich jede Form aufweisen, welche dazu geeignet ist, eine Flammausbreitungsgeschwindigkeit gegenüber einem Überströmkanal zu reduzieren. Bevorzugt ist vorgesehen, dass ein Verhältnis einer Erstreckung der Zwischenkammer in einer Richtung normal zum Strömungspfad zu einer Erstreckung des Überströmkanals, welcher Vorkammer und Zwischenkammer verbindet, normal zum Strömungspfad zumindest 1,5, insbesondere zumindest 2, vorzugsweise zumindest 4, beträgt.

Bevorzugt sind sowohl die Überströmkanäle als auch die Zwischenkammern mit einem runden, insbesondere einem zumindest nahezu kreisförmigen, Querschnitt ausgebildet, wenngleich auch andere Querschnitte wie insbesondere ovale, quadratische oder rechteckige Querschnitte möglich sind. Bevorzugt beträgt ein Verhältnis eines maximalen Durchmessers der Zwischenkammer zu einem minimalen Durchmesser eines in die Zwischenkammer mündenden Überströmkanals zumindest 1,5, vorzugsweise zumindest 2, besonders bevorzugt zumindest 4.

Weiter ist bevorzugt vorgesehen, dass die Überströmkanäle, welche die Vorkammer mit dem Brennraum bzw. die Vorkammer mit einer Zwischenkammer sowie die Zwischenkammer mit gegebenenfalls einen oder mehreren weiteren Zwischenkammern oder dem Brennraum verbinden, zumindest bereichsweise, vorzugsweise im Wesentlichen entlang einer gesamten Länge der Überströmkanäle, einen konstanten Querschnitt aufweisen.

Besonders bevorzugt weisen die Überströmkanäle einen Durchmesser von 0,1 mm bis 15 mm, vorzugsweise 0,5 mm bis 5 mm, besonders bevorzugt 0,8 mm bis 3 mm, auf.

Vorzugsweise ist vorgesehen, dass mit der Zwischenkammer ein oder mehrere Überströmkanäle verbunden sind, welche die Zwischenkammer mit einer oder mehreren Positionen im Brennraum verbinden, insbesondere mit mehreren voneinander beabstandeten Positionen.

Ein erfindungsgemäßer Kolbenmotor kann sowohl als Rotationskolbenmotor, beispielsweise als Wankelmotor, als auch als Hubkolbenmotor ausgebildet sein. Vorzugsweise ist der Kolbenmotor derart ausgebildet, dass eine Verbrennung an mehreren Positionen im Brennraum eingeleitet wird, die über den Brennraum verteilt sind. Durch die unterschiedlich langen Strömungspfade kann die Verbrennung vorteilhaft an besonders weit voneinander beabstandeten und/oder breit gestreuten Positionen in den Brennraum eingeleitet werden.

Wenn der Kolbenmotor als Hubkolbenmotor ausgebildet ist, ist besonders bevorzugt vorgesehen, dass die Strömungspfade an Positionen in den Brennraum münden, welche in einer Radialrichtung normal zu einer Mittelachse des Brennraumes zumindest teilweise einen Abstand voneinander aufweisen, welcher zumindest 50 % einer maximalen Erstreckung des Brennraumes in dieser Radialrichtung entspricht. Somit ist eine Einleitung einer Zündung eines Gemisches im Brennraum an weit voneinander beabstandeten Positionen ermöglicht, wodurch geringe Durchbrennzeiten erreicht werden.

Als Mittelachse wird bei einem Hubkolbenmotor eine Gerade parallel zu einer Bewegungsrichtung des Kolbens im Brennraum angesehen, welche mittig im Brennraum angeordnet ist. Die Mittelachse kann auch eine Zylinderachse sein, wenn der Brennraum zylinderförmig ausgebildet ist.

Wenn der Kolbenmotor nicht als Hubkolbenmotor ausgebildet ist, sondern beispielsweise als Rotationskolbenmotor, ist bevorzugt vorgesehen, dass Positionen, an welchen die Strömungspfade in den Brennraum münden, einen Abstand voneinander in einer Richtung aufweisen, welcher zumindest 50 % einer Erstreckung des Brennraumes in dieser Richtung beträgt, und zwar zu einem Zeitpunkt der Zündung. Die Positionen können in jeder Richtung voneinander beabstandet sein, insbesondere in einer Umfangsrichtung und/oder einer Drehrichtung des Rotationskolbens und/oder in eine Richtung parallel zur Rotationsachse des Rotationskolbens.

Weiter ist bevorzugt vorgesehen, dass zumindest ein Strömungspfad, welcher die Zwischenkammer aufweist, insbesondere sämtliche Strömungspfade mit Zwischenkammer, an einer Position in den Brennraum mündet, welche einen Abstand von der Mittelachse von weniger als 30 %, insbesondere weniger als 20 %, besonders vorteilhaft weniger als 15 %, eines Brennraumdurchmessers aufweist, Insbesondere dann, wenn die Vorkammer zentral bzw. mit geringem Abstand zur Mittelachse angeordnet ist, sind Strömungspfade zwischen der Vorkammer und Positionen nahe der Mittelachse vorzugsweise kürzer als andere, weswegen eine Zwischenkammer in diesen Strömungspfaden, welche die Positionen nahe der Mittelachse mit der Vorkammer verbinden, dazu führt, dass hier geringere Durchbrenngeschwindigkeiten erreicht werden, um Durchbrennzeiten durch die einzelnen Strömungspfade aneinander anzugleichen.

Es versteht sich, dass mehrere Strömungspfade zumindest eine Zwischenkammer aufweisen können. Es können auch mehrere Strömungspfade ohne Zwischenkammern ausgebildet sein. Grundsätzlich kann auch vorgesehen sein, dass in jedem Strömungspfad eine Zwischenkammer angeordnet ist. Eine möglichst gleichzeitige Zündung des Gemisches im Brennraum an unterschiedlichen Positionen kann dann beispielsweise durch unterschiedliche Ausgestaltung in den einzelnen Zwischenkammern erreicht werden.

Weiter kann vorgesehen sein, dass Strömungspfade teilweise in gemeinsamen Überströmkanälen verlaufen und sich in Überströmkanälen und/oder in Zwischenkammern teilen.

Der erfindungsgemäße Kolbenmotor kann auf verschiedenste Weisen hergestellt werden. Beispielsweise kann vorgesehen sein, dass jene Komponenten des Kolbenmotors, welche die Vorkammer, die Zwischenkammer und die Überströmkanäle aufweisen, beispielsweise der Zylinderkopf, in einem 3D-Druck-Verfahren hergestellt werden.

Um ein möglichst rasches Durchbrennen der Vorkammer zu erreichen, ist bevorzugt vorgesehen, dass die Vorkammer eine Erstreckung in Radialrichtung aufweist, welche weniger als 50 %, insbesondere weniger als 30 %, einer maximalen Erstreckung des Brennraumes in dieser Radialrichtung beträgt. Dadurch ist es möglich, die einzelnen, von der Vorkammer ausgehenden Überströmkanäle an der Vorkammer nahezu gleichzeitig zu entzünden, sodass besonders geringe Durchbrennzeiten im Brennraum erreicht werden können.

Bevorzugt ist vorgesehen, dass die Strömungspfade, insbesondere die Überströmkanäle, derart in die Vorkammer münden, dass eine turbulente Strömung, beispielsweise eine wirbel-, drall- und/oder walzenförmige Strömung, in der Vorkammer erreicht wird. Bevorzugt münden hierzu zumindest einige Strömungspfade, insbesondere Überströmkanäle, in einer Draufsicht nicht radial in die Vorkammer, sondern unter einem Einströmwinkel zu einer Radialrichtung, welche normal zu einer Mittelachse orientiert ist, von 10 Grad bis 70 Grad, insbesondere 20 Grad bis 50 Grad.

Vorzugsweise ist in der Vorkammer einer Zündeinrichtung wie beispielsweise eine Zündkerze vorgesehen, welche vorteilhaft exzentrisch in der Vorkammer positioniert ist. Eine exzentrische Anordnung ist günstig für die Bildung einer Turbulenz in der Vorkammer, um eine hohe Flammausbreitungsgeschwindigkeit in der Vorkammer zu erreichen. Ferner kann dadurch sichergestellt werden, dass ein Zündfunke außermittig eines Wirbels und damit nicht im Zentrum eines Wirbels ausgelöst wird, wodurch die Zündung des Gemisches verbessert werden kann.

Um eine Verzögerung einer Flammausbreitung entlang eines Strömungspfades, welcher eine Zwischenkammer aufweist, zu erreichen und gleichzeitig eine gute Spülung der Zwischenkammer zu gewährleisten, ist bevorzugt vorgesehen, dass ein Verhältnis eines Volumens der Vorkammer zu einem Volumen der Zwischenkammer zumindest 2, vorzugsweise zumindest 4, beträgt.

Ein Verhältnis von einem Querschnitt der Vorkammer zu einem Querschnitt der Zwischenkammer beträgt bevorzugt zumindest 1,5, vorzugweise zumindest 2, insbesondere zumindest 4. Als Querschnitt der Vorkammer kann ein Querschnitt in einer Ebene normal zur Mittelachse angesehen werden.

Die Vorkammer und die Zwischenkammer können grundsätzlich eine beliebige Form aufweisen. Bevorzugt ist vorgesehen, dass die Vorkammer und/oder die Zwischenkammer rotationssymmetrisch ausgebildet sind, insbesondere rotationssymmetrisch um eine Mittelachse, vorzugsweise linsenförmig oder kugelförmig.

Es ist vorteilhaft, wenn die Zwischenkammer, entlang der Mittellinie des Brennraums betrachtet, insbesondere jeweils axial beabstandet zueinander, zwischen der Vorkammer und der Brennkammer angeordnet ist. In einer Draufsicht betrachtet ist die Zwischenkammer vorzugsweise radial gänzlich innerhalb der Vorkammer angeordnet. Besonders vorteilhaft ist es, wenn die zumindest eine Vorkammer, die zumindest eine Zwischenkammer und die Strömungspfade außerhalb der Brennkammer angeordnet sind.

Bevorzugt ist die Vorkammer linsenförmig bzw. etwa in Form eines Ellipsoides, bei welchem die kurze Achse mit der Mittelachse zusammenfällt, und die Zwischenkammer kugelförmig ausgebildet. Vorkammer und/oder Zwischenkammern können auch ringförmig ausgebildet sein, insbesondere dann, wenn sich ein entlang der Mittelachse erstreckender Injektor vorgesehen ist.

Vorkammer, Überströmkanäle und eine oder mehrere Zwischenkammern können grundsätzlich in jedem Teil des Kolbenmotors angeordnet sein, beispielsweise im Motorgehäuse oder im Kolben. Besonders bevorzugt ist jedoch vorgesehen, dass Vorkammer, eine oder mehrere Zwischenkammern sowie die Überströmkanäle, welche die Vorkammer mit der oder den Zwischenkammern und die eine oder mehreren Zwischenkammern mit dem Brennraum verbinden, im Zylinderkopf angeordnet sind. Dies ermöglicht ein Umrüsten bestehender Motoren durch einen einfachen Austausch des Zylinderkopfes. Mittels 3D-Drucks kann der Zylinderkopf einfach und gleichzeitig mit nahezu beliebiger Geometrie hergestellt werden.

Um eine besonders effektive Verzögerung der Flammausbreitung in einer Zwischenkammer zu erreichen, ist bevorzugt vorgesehen, dass die Zwischenkammer mit der Vorkammer durch einen Überströmkanal verbunden ist, welcher eine gekrümmte Mittellinie aufweist. Dadurch wird ein Drall, eine Turbulenz, eine Verwirbelung und/oder ein Tumble in die Strömung eingebracht, welcher in der auf den Überströmkanal mit gekrümmter Mittellinie folgenden Zwischenkammer eine Verzögerung der Flammausbreitung bewirkt. Ferner kann dadurch ein Drall, eine Turbulenz, eine Verwirbelung und/oder ein Tumble in der Vorkammer und/oder Zwischenkammer erzeugt werden, die eine Spülung der Kammern und/oder eine Gemischbildung in den Kammern verbessert.

Es kann auch bei Überströmkanälen, welche die Zwischenkammer mit dem Brennraum verbinden und/oder bei Überströmkanälen, welche die Vorkammer mit dem Brennraum verbinden, eine gekrümmte Mittellinie vorgesehen sein. Ebenso können auch diese Überströmkanäle als Tumble-Kanäle ausgebildet sein.

Die Krümmung kann dabei grundsätzlich eine beliebige Orientierung aufweisen. Bevorzugt ist jedoch vorgesehen, dass die Mittellinie um eine zu einer Mittelachse des Brennraums etwa normale Achse gekrümmt ist.

Bevorzugt ist vorgesehen, dass ein Verhältnis eines Brennraumdurchmessers zu einem Krümmungsradius mehr als 0,5, vorzugsweise 0,7 bis 10, insbesondere 1,5 bis 5, beträgt. Günstig ist es, wenn ein solcher Überstromkanal eine entsprechende, insbesondere konstante, Krümmung bis zu einem Eintritt in die Zwischenkammer aufweist, vorzugsweise entlang einer gesamten Länge des Überstromkanals.

Es kann bevorzugt vorgesehen sein, dass zumindest ein Überströmkanal, insbesondere ein Überströmkanal, welcher die Vorkammer mit einer Zwischenkammer verbindet, einen nicht kreisförmigen Querschnitt aufweist, insbesondere einen elliptischen Querschnitt und/oder einen Querschnitt mit teilweise parallelen Seitenkanten. Auf diese Weise kann eine besonders effektive Verzögerung einer Durchbrenngeschwindigkeit in der Zwischenkammer erzielt werden.

Günstig ist es, wenn zumindest ein in die Zwischenkammer mündender Überströmkanal außermittig in die Zwischenkammer mündet, insbesondere tangential, um ein zumindest teilweise walzenförmiges Strömungsfeld in der Zwischenkammer zu erreichen. Ein derartiger Kanal mit einer gekrümmten Mittellinie kann auch als Tumble-Kanal bezeichnet werden.

Der Tumble-Kanal kann einen nicht kreisförmigen Querschnitt, beispielsweise einen etwa rechteckförmigen Querschnitt, und eine gekrümmte Mittellinie, sodass sich eine walzenförmige Strömung in der Zwischenkammer ergibt.

Der Kolbenmotor kann derart ausgebildet sein, dass eine Gemischbildung vor einem Einlassventil erfolgt, sodass im Rahmen eines Ansaugtaktes der Brennraum mit einem zündfähigen Gemisch gefüllt wird. Alternativ oder ergänzend kann jedoch auch vorgesehen sein, dass Kraftstoff direkt in den Brennraum eingespritzt wird, sodass die Gemischbildung teilweise oder vollständig im Brennraum selbst erfolgt. Um ein zündfähiges Gemisch in der Vorkammer zu erreichen, kann vorgesehen sein, dass zündfähiges Gemisch bei einem Verdichtungstakt vom Brennraum in die Vorkammer gepresst wird. Es kann jedoch alternativ oder ergänzend auch eine Einspritzung von Kraftstoff in die Vorkammer und/oder die Überströmkanäle bzw. eine oder mehrere Zwischenkammern vorgesehen sein.

Um ein besonders gut zündfähiges Gemisch in der Vorkammer zu erreichen, kann vorgesehen sein, dass zumindest ein Überströmkanal, insbesondere ein Überströmkanal in einem Strömungspfad, welcher den Brennraum ohne Zwischenkammer mit der Vorkammer verbindet, mit einem Kanalinjektor verbunden ist, um Kraftstoff in den Überströmkanal einbringen zu können. Es kann dann im Rahmen des Verdichtungstaktes, bei welchem Gemisch vom Brennraum über die Überströmkanäle und die Zwischenkammern in die Vorkammer gepresst wird, Kraftstoff über diesen Kanalinjektor eingespritzt werden, sodass sich in der Vorkammer ein gegebenenfalls sehr fettes Gemisch und/oder ein Gemisch mit einer Lambda-Zahl kleiner als 1 ergibt, welches gut zündfähig ist.

Bevorzugt ist vorgesehen, dass die Strömungspfade derart ausgestaltet sind, dass mit dem Kolbenmotor ein Verfahren durchführbar ist, bei welchem vom Entzünden des Gemisches im Brennraum mittels einer ersten Flammenfront bis zu einem Zünden des Gemisches im Brennraum mittels einer letzten Flammenfront die Welle um weniger als 20 Grad, insbesondere weniger als 15 Grad, bevorzugt weniger als 10 Grad, bewegt wird. Hierzu können beispielsweise in dem oder den längsten Strömungspfaden, welche beispielsweise die Vorkammer mit einem Rand des Brennraumes verbinden, keine Zwischenkammern angeordnet sein und in Strömungspfaden, welche die Vorkammer mit mittleren Bereichen des Brennraumes verbinden, sodass die Strömungspfade entsprechend kürzer sind, eine oder mehrere Zwischenkammern angeordnet sein, um trotz unterschiedlicher Längen der einzelnen Strömungspfade etwa gleiche Durchbrennzeiten zu erreichen.

Besonders vorteilhaft ist es, wenn ein in den Brennraum mündender Injektor derart angeordnet ist, dass mit dem Injektor ein Einspritzen von Kraftstoff in einem mit der Vorkammer verbundenen Strömungspfad möglich ist, insbesondere während eines Kompressionstaktes. Der Injektor kann dann beispielsweise dazu genutzt werden, zu unterschiedlichen Zeitpunkten während eines Taktes in den Brennraum einzuspritzen, beispielsweise einmal während des Ansaugtaktes, um Kraftstoff homogen im Brennraum zu verteilen, und ein weiteres Mal während des Kompressionstaktes, um Kraftstoff über den Überströmkanal in die Vorkammer einzubringen, wenn im Brennraum befindliches Gasgemisch in die Vorkammer gepresst wird. Dadurch wird ein Anfetten des Gemisches in der Vorkammer und/oder einer Zwischenkammer erreicht, welches für eine rasche Verbrennung der Vorkammer günstig ist. Zur leichteren Einbringung von Kraftstoff in die Vorkammer über den in den Brennraum mündenden Überströmkanal, an welchem bevorzugt angrenzend der Injektor angeordnet ist, kann dieser, an den Injektor angrenzende Überströmkanal bzw. Strömungspfad endseitig einen Fangtopf aufweisen, welcher dazu ausgebildet und relativ zu dem Injektor derart angeordnet ist, dass Kraftstoff eingefangen wird, welcher mit dem Injektor während des Kompressionstaktes eingespritzt wird. Der Fangtopf kann beispielsweise als endseitige Querschnittsvergrößerung im Strömungspfad ausgebildet sein.

Die weitere Aufgabe wird erfindungsgemäß durch ein Verfahren der eingangs genannten Art gelöst, bei welchem zumindest eine Flammenfront, welche sich entlang eines Strömungspfades von der Vorkammer in den Brennraum ausbreitet, welcher Strömungspfad sich von einem Strömungspfad mit maximaler Länge unterscheidet, eine Zwischenkammer passiert, wobei die Flammenfront bei Passieren der Zwischenkammer insbesondere abgebremst wird.

Auf diese Weise wird über unterschiedliche Geschwindigkeiten, mit welcher sich die Flammenfronten entlang der einzelnen Strömungspfade ausbreiten, ein Ausgleich der unterschiedlich langen Strömungspfade erreicht, sodass die Flammenfronten den Brennraum zumindest im Wesentlichen gleichzeitig erreichen. Dadurch ist ein etwa gleichzeitiges Zünden des Gemisches im Brennraum an unterschiedlichen Positionen ermöglicht, wodurch eine thermodynamisch sehr günstige Gleichraumverbrennung erzielt wird.

Bevorzugt wird das erfindungsgemäße Verfahren mit einem erfindungsgemäßen Kolbenmotor, insbesondere einem Hubkolbenmotor, umgesetzt.

Vorteilhaft ist es, wenn das Verfahren derart umgesetzt wird, dass vom Zünden des Gemisches im Brennraum mittels einer ersten Flammenfront bis zu einem Zünden des Gemisches im Brennraum mittels einer letzten Flammenfront die Welle um weniger als 20 Grad, insbesondere weniger als 15 Grad, bevorzugt weniger als 10 Grad, bewegt wird.

Besonders bevorzugt ist vorgesehen, dass während eines Kompressionstaktes eine Einspritzung mittels eines in den Brennraum mündenden Injektors erfolgt, wobei Kraftstoff in einen Strömungspfad eingespritzt wird. Dadurch wird ein fettes Gemisch in der Vorkammer erreicht, zumal mittels der zusätzlichen Einspritzung während des Kompressionstaktes eine Anfettung des Gemisches erfolgt, welches in die Vorkammer eingepresst wird. Dies gewährleistet ein rasches Durchbrennen in der Vorkammer und somit eine besonders effektive Zündung des Gemisches im Brennraum.

Weitere Merkmale, Vorteile und Wirkungen der Erfindung ergeben sich anhand des nachfolgend dargestellten Ausführungsbeispiels. In den Zeichnungen, auf welche dabei Bezug genommen wird, zeigen:
Fig. 1 eine Prinzipdarstellung eines erfindungsgemäßen Kolbenmotors;
Fig. 2 bis 4 eine Vorkammer samt Strömungspfaden, welche durch Überströmkanäle und eine Zwischenkammer gebildet sind, welche die Vorkammer mit einem Brennraum verbinden, in unterschiedlichen Ansichten;
Fig. 5 einen Schnitt durch einen erfindungsgemäßen Kolbenmotor;
Fig. 6 eine brennraumseitige Draufsicht auf einen Zylinderkopf eines erfindungsgemäßen Kolbenmotors samt Einlass- und Auslassventilen.

Fig. 1 zeigt eine Prinzipdarstellung eines als Hubkolbenmotor ausgebildeten erfindungsgemäßen Kolbenmotors. Ersichtlich ist ein mit einer als Kurbelwelle ausgebildeten Welle 22 verbundener Kolben 18, welcher durch eine Verbrennung eines Gemisches in einem Brennraum 19 entlang einer Mittelachse 6 translatorisch bewegbar ist, um die Welle 22 in eine Drehbewegung um eine Motorachse 21 zu versetzen.

Eine Zündung des Gemisches im Brennraum 19 kann dabei ausgehend von einer Vorkammer 1, in welcher eine Zündeinrichtung 23 wie eine Zündkerze vorgesehen ist, über mehrere Strömungspfade 2 eingeleitet werden, welche Strömungspfade 2 die Vorkammer 1 fluidisch mit dem Brennraum 19 an unterschiedlichen Positionen 5a, 5b verbinden. Es sind Positionen 5b nahe der Mittelachse 6 und Positionen 5a vorgesehen, welche weiter von der Mittelachse 6 beabstandet sind.

Die Strömungspfade 2 weisen Überströmkanäle 3 auf oder sind ausschließlich durch Überströmkanäle 3 gebildet. Um trotz der unterschiedlich langen Strömungspfade 2 eine möglichst gleichzeitige Zündung des Gemisches im Brennraum 19 an den unterschiedlichen Positionen 5a, 5b zu erreichen, weisen kürzere Strömungspfade 2, welche die Vorkammer 1 mit Positionen 5b nahe der Mittelachse 6 verbinden, zusätzlich zu Überströmkanälen 3 eine Zwischenkammer 4 auf, die für eine Verzögerung einer Flammausbreitung sorgt. Zudem ist ein Überströmkanal 3, welcher die Vorkammer 1 mit der Zwischenkammer 4 verbindet, als Tumble-Kanal 11 ausgebildet, sodass eine Verwirbelung in der Zwischenkammer 4 erreicht wird.

Um Kraftstoff in den Brennraum 19 einzubringen, ist ein Injektor 13 vorgesehen. Mit dem Injektor 13 kann auch während eines Kompressionstaktes Kraftstoff eingebracht werden, um eine Anfettung des Gemisches in der Vorkammer 1 zu erreichen. Um zu erreichen, dass Kraftstoff, der während des Kompressionstaktes eingebracht wird, besonders zuverlässig in die Vorkammer 1 gelangt, ist der Injektor 13 nahe einer Position 5a angeordnet, an welcher ein Strömungspfad 2 in einen Fangtopf 20 des Brennraumes 19 mündet. Wie ersichtlich können auch mehrere Strömungspfade 2 zumindest teilweise über einen einzigen Überströmkanal 3, hier den Tumble-Kanal 11, führen und sich erst später trennen, insbesondere in der Zwischenkammer 4.

Fig. 2 bis 4 zeigen jeweils eine Vorkammer 1 samt Strömungspfaden 2, welche die Vorkammer 1 mit Positionen 5a, 5b in einem nicht dargestellten Brennraum 19 eines Hubkolbenmotors fluidisch verbinden, wobei die Strömungspfade 2 durch Überströmkanäle 3 und teilweise durch Überströmkanäle 3 und eine Zwischenkammer 4 gebildet sind.

Wie ersichtlich sind mehrere Strömungspfade 2 vorgesehen, welche die Vorkammer 1 fluidisch mit dem Brennraum 19 verbinden. Zwölf Strömungspfade 2 verbinden dabei im dargestellten Ausführungsbeispiel die Vorkammer 1 mit weiter außen im Brennraum 19 angeordneten Positionen 5a, also Positionen 5a, welche weiter von einer Mittelachse 6 des Brennraumes 19 entfernt sind, während fünf Strömungspfade 2 vorgesehen sind, welche die in einen etwa zentralen Bereich des Brennraumes 19 näher an der Mittelachse 6 an Positionen 5b münden und daher kürzer sind.

Die in äußeren Bereichen des Brennraumes 19 mündenden Strömungspfade 2 sind durch vier in die Vorkammer 1 mündende Überströmkanäle 3 gebildet, welche vier in die Vorkammer 1 mündenden Überströmkanäle 3 sich in weiterer Folge jeweils auf zwei Überströmkanäle 3 aufteilen.

Wie in der in Fig. 4 dargestellten Draufsicht gut erkennbar münden diese vier Überströmkanäle 3 nicht radial in die Vorkammer 1, sondern unter einem Einströmwinkel 17 von etwa 40 Grad, sodass sich in der Vorkammer 1 eine Strömung ergibt, welche eine Zwangsturbulenz in der Vorkammer 1 begünstigt, welche vorteilhaft für eine rasche Flammausbreitung auch bei niedrigen Lasten ist.

Die fünf, in einen zentralen Bereich des Brennraumes 19 mündenden Strömungspfade 2 verlaufen von der Vorkammer 1 aus zunächst über einen Überströmkanal 3, welcher einen nicht kreisförmigen Querschnitt aufweist, hier ein etwa rechteckförmiger Querschnitt mit abgerundeten Ecken und als Tumble-Kanal 11 ausgebildet ist. Dieser Überströmkanal 3 verbindet die Vorkammer 1 mit einer Zwischenkammer 4, und weist zudem eine gekrümmte Mittellinie 8 auf. Die Mittellinie 8 ist dabei um eine Achse 10 gekrümmt, welche etwa normal zu einer Mittelachse 6 eines Zylinders steht, welchem die Vorkammer 1 zugeordnet ist und welcher einen Brennraum 19 mitdefiniert. Dieser derartige Überströmkanal 3 kann auch als Tumble-Kanal 11 bezeichnet werden. Ein Krümmungsradius 9 ist im Ausführungsbeispiel geringer als ein Brennraumdurchmesser, um eine für ein rasches Durchbrennen günstige Turbulenz zu erreichen.

Der als Tumble-Kanal 11 ausgebildete Überströmkanal 3 mündet in die Zwischenkammer 4, und zwar ebenfalls nicht radial, sondern etwa tangential, um in der Zwischenkammer 4 eine walzenförmige Strömung zu bewirken.

Mit der Zwischenkammer 4 sind fünf Überströmkanäle 3 verbunden sind, welche die Zwischenkammer 4 mit Positionen 5b im Brennraum 19 verbinden. Diese fünf Strömungspfade 2 verlaufen somit von der Vorkammer 1 bis zur Zwischenkammer 4 gemeinsam im Tumble-Kanal 11 und teilen sich in der Zwischenkammer 4 auf die fünf in den zentralen Positionen 5b im Brennraum 19 mündenden Überströmkanälen 3 auf. Aufgrund der Zwischenkammer 4 wird eine Flammausbreitungsgeschwindigkeit entlang dieser Strömungspfade 2 erreicht, welche geringer ist als die Flammausbreitungsgeschwindigkeit in den Strömungspfaden 2, welche die Vorkammer 1 mit den zwölf weiter außen im Brennraum 19 befindlichen Positionen 5a verbinden, sodass die von der Vorkammer 1 ausgehenden Flammenfronten trotz der unterschiedlichen Längen der einzelnen Strömungspfade 2 etwa gleichzeitig den Brennraum 19 erreichen.

Zur Zündung des Gemisches in der Vorkammer 1 ist vorzugsweise eine Zündeinrichtung wie eine Zündkerze mit der Vorkammer 1 verbunden bzw. in der Vorkammer 1 angeordnet, wobei eine Zündung des Gemisches in der Vorkammer 1 bevorzugt exzentrisch erfolgt.

Weiter ist wie dargestellt ein Kanalinjektor 12 vorgesehen, durch welchen Kraftstoff in den Überströmkanal 3 einspritzbar ist. Durch ein Einspritzen von Kraftstoff in den Überströmkanal 3 während eines Kompressionstaktes, bei welchem ein Gasgemisch aus dem Brennraum 19 über die Überströmkanäle 3 bzw. die Zwischenkammer 4 in die Vorkammer 1 gepresst wird, kann ein Gemisch in der Vorkammer 1 angefettet werden, wodurch dieses leichter entzündlich ist.

Wie in den Fig. 2 bis 4 gut ersichtlich ist die Vorkammer 1 etwa linsenförmig ausgebildet und ist die Zwischenkammer 4 etwa kugelförmig ausgebildet. Ein Durchmesser bzw. eine maximale Erstreckung der Vorkammer 1 in einer Radialrichtung 7, welche normal zur Mittelachse 6 orientiert ist, beträgt hier weniger als 30 % eines Brennraumdurchmessers, sodass sich eine rasche Verbrennung in der Vorkammer 1 ergibt. Die Zwischenkammer 4 weist einen noch kleineren Durchmesser als die Vorkammer 1 auf. Die Zwischenkammer 4 weist jedoch einen gegenüber den in die Zwischenkammer 4 mündenden Überströmkanälen 3 und gegenüber dem als Tumble-Kanal 11 ausgebildeten Überströmkanal 3 zwischen Vorkammer 1 und Zwischenkammer 4 um mehr als den Faktor fünf größeren Durchmesser auf, sodass sich eine günstige Verzögerung der Durchbrenngeschwindigkeit in der Zwischenkammer 4 ergibt. Wie ersichtlich erfolgt eine Querschnittsveränderung dabei an einem Übergang von Überströmkanal 3 zu Zwischenkammer 4 vergleichsweise abrupt, im Ausführungsbeispiel auf wenigen Millimetern.

Vorkammer 1 und Zwischenkammer 4 sind dabei jeweils rotationssymmetrisch zur Mittelachse 6 des Brennraumes 19 ausgebildet, wenngleich natürlich auch andere Geometrien möglich wären. Eine derartige Ausgestaltung hat sich bewährt, um günstige Durchbrenngeschwindigkeiten in der Vorkammer 1 und eine den Längenunterschieden entsprechende Verzögerung in der Zwischenkammer 4 zu erreichen.

Fig. 5 zeigt einen Schnitt durch ein Ausführungsbeispiel eines erfindungsgemäßen Kolbenmotors, welches grundsätzlich auch mit dem in Fig. 1 bis 3 dargestellten Strömungsnetzwerk kombiniert sein kann. Fig. 4 zeigt einen Schnitt durch den Brennraum 19 des erfindungsgemäßen Kolbenmotors, welcher hier als Hubkolbenmotor ausgebildet ist, im Detail, wobei unter anderem ein Kolben 18 nahe eines oberen Todpunktes sowie ein Schnitt durch den Zylinderkopf 16 dargestellt sind. Wie ersichtlich ist ein Injektor 13 nahe einer Mündung eines Strömungspfades 2 angeordnet und weist der Strömungspfad 2 einen Fangtopf 20, also eine endseitige Querschnittsvergrößerung, auf, sodass durch den Injektor 13 eingebrachter Kraftstoff über den Fangtopf 20 und den Strömungspfad 2 in die Vorkammer 1 gepresst wird, um das Gemisch dort anzufetten.

Fig. 6 zeigt den entsprechenden Zylinderkopf 16 in einer weiteren Ansicht vom Brennraum 19 aus, wobei auch Einlassventile 14 und Auslassventile 15 dargestellt sind. In der gewählten Darstellung sind zwar Vorkammer und Zwischenkammer ersichtlich, jedoch nicht die in die Vorkammer und die Zwischenkammer mündenden Überströmkanäle 3, welche nicht in der Bildebene liegen. Es versteht sich natürlich, dass auch hier entsprechende Überströmkanäle 3 vorhanden sind, welche Strömungspfade 2 zwischen Vorkammer 1 und Brennraum 19 bilden. Einer dieser Strömungspfade 2 ist teilweise dargestellt.

In der Fig. 6 sind einerseits die unterschiedlichen Positionen 5a, 5b gut ersichtlich, über welche die Zündung im Brennraum 19 ausgehend von der Vorkammer 1 erfolgt bzw. an welchen Positionen 5a, 5b die von der Vorkammer 1 ausgehenden Strömungspfade 2 münden.

In der Fig. 6 sind hierbei sechs zentrale Positionen 5b ersichtlich, welche von der Mittelachse 6 weniger weit beabstandet sind als Mittelpunkte der Einlassventile 14 und der Auslassventile 15. Ferner sind Positionen 5a vorgesehen, an welchen von der Vorkammer 1 ausgehende Strömungspfade 2 im Brennraum 19 münden, die weiter von der Mittelachse 6 beabstandet sind, um ein im Brennraum 19 befindliches Gemisch an unterschiedlichen Positionen 5a, 5b verteilt über den Brennraum 19 zünden zu können.

Andererseits ist hier der Fangtopf 20 ersichtlich, über welchen vom Injektor 13 in den Brennraum 19 eingebrachter Kraftstoff eingefangen und in den Strömungspfad 2 transportiert werden kann. Der Fangtopf 20 ist als endseitige Querschnittsvergrößerung im Strömungspfad 2 ausgebildet, um Kraftstoff einzufangen.

Mit dem in Fig. 5 und 6 dargestellten Injektor 13 kann eine Einspritzung zu unterschiedlichen Zeitpunkten je Zyklus erfolgen, nämlich einerseits eine Haupteinspritzung für eine Gemisch-Homogenisierung und andererseits eine Sekundäreinspritzung während des Kompressionstaktes zur Anfettung des Gemisches im Bereich der Vorkammer 1. Fig. 6 zeigt darüber hinaus auch die Zündeinrichtung 23, welche eine Zündung des Gemisches in der Vorkammer 1 bewirken kann.

Mit dem erfindungsgemäßen Kolbenmotor ist es trotz unterschiedlicher Längen der einzelnen Strömungspfade 2, über welche die Zündung im Brennraum 19 ausgehend von der Vorkammer 1 eingeleitet wird, möglich, die Zündung an den unterschiedlichen Positionen 5a, 5b gleichzeitig einzuleiten, wodurch nahezu eine Gleichraumverbrennung erreicht wird.

## Patentansprüche

1. Kolbenmotor, insbesondere Hubkolbenmotor, mit einem Brennraum (19), in welchen ein zündfähiges Gemisch einbringbar ist, um durch ein Zünden des Gemisches im Brennraum (19) mittels eines an den Brennraum (19) angrenzenden, bewegbaren Kolbens (18) eine Welle (22) in eine Drehbewegung um eine Motorachse (21) zu versetzen, und mit einer Vorkammer (1), die mit dem Brennraum (19) über mehrere Strömungspfade (2) fluidisch verbunden ist, wobei die Strömungspfade (2) jeweils zumindest teilweise durch Überströmkanäle (3) gebildet sind, sodass das Gemisch im Brennraum (19) durch Zünden eines zündfähigen Gemisches in der Vorkammer (1) entzündbar ist, wobei die Strömungspfade (2) unterschiedliche Längen aufweisen, **dadurch gekennzeichnet, dass** zumindest ein Strömungspfad (2), welcher sich von einem Strömungspfad (2) mit einer maximalen Länge unterscheidet, mindestens eine Zwischenkammer (4) aufweist, in welche mindestens ein Überströmkanal (3) mündet, welcher die Zwischenkammer (4) mit der Vorkammer (1) verbindet, wobei die Zwischenkammer (4) einen Querschnitt aufweist, welcher größer ist als ein Querschnitt des in die Zwischenkammer (4) mündenden Überströmkanals (3).

2. Kolbenmotor nach Anspruch 1, **dadurch gekennzeichnet, dass** ein Verhältnis einer Erstreckung der Zwischenkammer (4) in einer Richtung normal zum Strömungspfad (2) zu einer Erstreckung des Überströmkanals (3), welcher Vorkammer (1) und Zwischenkammer (4) miteinander verbindet, normal zum Strömungspfad (2) zumindest 1,5, insbesondere zumindest 2, vorzugsweise zumindest 4, beträgt.

3. Kolbenmotor nach Anspruch 1 oder 2, **dadurch gekennzeichnet, dass** mit der Zwischenkammer (4) ein oder mehrere Überströmkanäle (3) verbunden sind, welche die Zwischenkammer (4) mit einer oder mehreren Positionen (5b) im Brennraum (19) fluidisch verbinden, insbesondere mit mehreren voneinander beabstandeten Positionen (5b).

4. Kolbenmotor nach einem der Ansprüche 1 bis 3, **dadurch gekennzeichnet, dass** zumindest ein Strömungspfad (2), welcher die Zwischenkammer (4) aufweist, insbesondere zumindest zwei Strömungspfade (2) mit der Zwischenkammer (4), an einer Position (5b) in den Brennraum (19) mündet, welche einen Abstand von einer Mittelachse (6) von weniger als 30 %, insbesondere weniger als 20 %, besonders vorteilhaft weniger als 15 %, eines Brennraumdurchmessers aufweist.

5. Kolbenmotor nach einem der Ansprüche 1 bis 4, **dadurch gekennzeichnet, dass** ein Verhältnis eines Volumens der Vorkammer (1) zu einem Volumen der Zwischenkammer (4) zumindest 2, vorzugsweise zumindest 4, beträgt.

6. Kolbenmotor nach einem der Ansprüche 1 bis 5, **dadurch gekennzeichnet, dass** die Vorkammer (1) und/oder die Zwischenkammer (4) rotationssymmetrisch ausgebildet sind, insbesondere rotationssymmetrisch um eine Mittelachse (6), vorzugsweise linsenförmig oder kugelförmig.

7. Kolbenmotor nach einem der Ansprüche 1 bis 6, **dadurch gekennzeichnet, dass** zumindest ein Überströmkanal (3), insbesondere der Überströmkanal (3), welcher die Vorkammer (1) mit der Zwischenkammer (4) verbindet, eine gekrümmte Mittellinie (8) aufweist.

8. Kolbenmotor nach Anspruch 7, **dadurch gekennzeichnet, dass** ein Verhältnis eines Brennraumdurchmessers zu einem Krümmungsradius (9) mehr als 0,5, vorzugsweise 0,7 bis 10, insbesondere 1,5 bis 5, beträgt.

9. Kolbenmotor nach einem der Ansprüche 1 bis 8, **dadurch gekennzeichnet, dass** zumindest ein Überströmkanal (3), insbesondere der Überströmkanal (3), welcher die Vorkammer (1) mit der Zwischenkammer (4) verbindet, einen nicht kreisförmigen Querschnitt, insbesondere einen elliptischen Querschnitt und/oder einen Querschnitt mit teilweise parallelen Seitenkanten, aufweist.

10. Kolbenmotor nach einem der Ansprüche 1 bis 9, **dadurch gekennzeichnet, dass** zumindest ein in die Zwischenkammer (4) und/oder zumindest ein in die Vorkammer (1) mündender Überströmkanal (3) außermittig in die Zwischenkammer (4)/Vorkammer (1) mündet, insbesondere tangential, um ein zumindest teilweise walzenförmiges Strömungsfeld zu erreichen.

11. Kolbenmotor nach einem der Ansprüche 1 bis 10, **dadurch gekennzeichnet, dass** zumindest ein Überströmkanal (3), insbesondere ein Überströmkanal (3) in einem Strömungspfad (2), welcher den Brennraum (19) ohne Zwischenkammer (4) mit der Vorkammer (1) verbindet, mit einem Kanalinjektor (12) verbunden ist, um Kraftstoff in den Überströmkanal (3) einbringen zu können, insbesondere während eines Kompressionstaktes.

12. Kolbenmotor nach einem der Ansprüche 1 bis 11, **dadurch gekennzeichnet, dass** ein in den Brennraum (19) mündender Injektor (13) derart angeordnet ist, dass mit dem Injektor (13) ein Einspritzen von Kraftstoff in einen mit der Vorkammer (1) verbundenen Strömungspfad (2) möglich ist, insbesondere während eines Kompressionstaktes.

13. Verfahren zum Betreiben eines Kolbenmotors, insbesondere eines Kolbenmotors nach einem der Ansprüche 1 bis 12, wobei ein zündfähiges Gemisch in einem Brennraum (19) gezündet wird, welcher an einen Kolben (18) grenzt, welcher Kolben (18) mit einer um eine Motorachse (21) rotierenden Welle (22) verbunden ist, indem ein zündfähiges Gemisch in einer Vorkammer (1), welche mit dem Brennraum (19) über mehrere Strömungspfade (2) verbunden ist, gezündet wird, wonach sich Flammenfronten ausgehend von der Vorkammer (1) über die Strömungspfade (2) bis in den Brennraum (19) ausbreiten und das im Brennraum (19) befindliche Gemisch zünden, sodass die Welle (22) aufgrund eines Druckanstieges im Brennraum (19) mittels des Kolbens (18) bewegt wird, **dadurch gekennzeichnet, dass** zumindest eine Flammenfront, welche sich entlang eines Strömungspfades (2) von der Vorkammer (1) in den Brennraum (19) ausbreitet, der sich von einem Strömungspfad (2) mit maximaler Länge unterscheidet, eine Zwischenkammer (4) passiert, wobei die Flammenfront bei Passieren der Zwischenkammer (4) insbesondere abgebremst wird.

14. Verfahren nach Anspruch 13, **dadurch gekennzeichnet, dass** vom Zünden des Gemisches im Brennraum (19) mittels einer ersten Flammenfront bis zu einem Zünden des Gemisches im Brennraum (19) mittels einer letzten Flammenfront die Welle (22) um weniger als 20 Grad, insbesondere weniger als 15 Grad, bevorzugt weniger als 10 Grad, bewegt wird.

15. Verfahren nach Anspruch 13 oder 14, **dadurch gekennzeichnet, dass** eine Einspritzung mittels eines in den Brennraum (19) mündenden Injektors (13) erfolgt, wobei Kraftstoff in einen Strömungspfad (2) eingespritzt wird, insbesondere während eines Kompressionstaktes.
